# EUROPÄISCHE PATENTANMELDUNG

(11) **EP 2 886 255 A1**
(43) Veröffentlichungstag der Anmeldung: **24.06.2015**
(21) Anmeldenummer: 13197905.6
(22) Anmeldetag: 18.12.2013
(51) Int. Cl.: B25C 1/10

(54) **Eintreibgerät**

(71) Anmelder: HILTI Aktiengesellschaft, 9494 Schaan (LI)
(72) Erfinder: Fielitz, Harald, 88131 Lindau (DE); Roth, Peter, 9472 Grabs (CH)
(74) Vertreter: Hilti Aktiengesellschaft Corporate Intellectual Property

(57) **Zusammenfassung**

Die Erfindung betrifft ein Eintreibgerät, umfassend ein handgeführtes Gehäuse (1) mit einem darin aufgenommenen Kolbenglied (2) zur Übertragung von Energie auf ein in einer axialen Richtung einzutreibendes Befestigungselement (4), eine wechselbare Treibladung (1a) und eine zwischen der Treibladung (1a) und dem Kolbenglied (2) angeordnete Brennkammer (3), wobei das Kolbenglied zumindest in einer brennkammerseitigen Führung (3a) geführt ist, und wobei das Befestigungselement (4) in einem Führungskanal (7a) eines austrittsseitigen Führungsglieds (7) aufgenommen und geführt ist, wobei das austrittsseitige Führungsglied (7) zumindest eine radial über einen Umfang des Befestigungselements (4) hinaus erstreckte Ausnehmung (7b) aufweist, wobei ein Teil des Kolbengliedes (2) in die Ausnehmung (7b) eingreifen kann.

## Beschreibung

Die Erfindung betrifft ein Eintreibgerät nach dem Oberbegriff des Anspruchs 1.

Aus dem Stand der Technik sind handgeführte Eintreibgeräte mit Treibladungen bekannt, bei denen nach der Zündung einer pyrotechnischen Ladung die resultierenden Brenngase in einer Brennkammer expandieren. Hierdurch wird ein Kolben als Energieübertragungsmittel beschleunigt und treibt ein Befestigungselement in ein Werkstück ein.

Im Regelfall sind die Kolben solcher pyrotechnischen Eintreibgeräte als Rotationskörper um eine zentrale Achse ausgebildet.

Es ist die Aufgabe der Erfindung, ein Eintreibgerät anzugeben, das einen einfach und effektiv geführten Kolben als Energieübertragungsmittel umfasst.

Diese Aufgabe wird für eine eingangs genannte Eintreibvorrichtung erfindungsgemäß mit den kennzeichnenden Merkmalen des Anspruchs 1 gelöst. Durch das Vorsehen der zumindest einen Ausnehmung in dem austrittsseitigen Führungsglied wird eine große Flexibilität bei der Formgebung des Kolbegliedes ermöglicht. Zum Beispiel kann der Kolben so geformt sein, dass ein Teil des Kolbens mit einem größerem Außendurchmesser als das Befestigungselement in seinem Weg in axialer Richtung eine Ausgangsposition des Befestigungsglieds überstreicht.

Eine austrittsseitige Führung im Sinne der Erfindung ist eine Führung, in der das Befestigungselement vor dem Eintreibvorgang in einer Ausgangsposition eingelegt ist. Die Ausnehmung in dem Führungsglied überdeckt dabei in radialer Projektion mit zumindest einem hinteren Ende eines Befestigungsglieds in seiner Ausgangsposition. Dabei wird von einem Befestigungsglied ausgegangen, das maximal nach hinten in die Führung eingesetzt ist. Vorliegend wird unter "hinten" jeweils entgegen der Eintreibrichtung und "vorne" in Eintreibrichtung verstanden.

Ein Kolbenglied im Sinne der Erfindung ist jedes Mittel, das durch die Zündung der Ladung mit Bewegungsenergie beaufschlagt wird, wobei die Bewegungsenergie letztlich auf das Befestigungsmittel übertragen wird.

Unter einem Befestigungselement im Sinne der Erfindung wird allgemein jede eintreibbare Verankerung, wie zum Beispiel Nagel, Bolzen oder Schraube, verstanden. Bevorzugt hat der Führungskanal zur Aufnahme und Führung des Befestigungselements einen abgesehen von der Ausnehmung kreisförmigen Querschnitt.

Kolbenglieder im Sinne der Erfindung sind bevorzugt, aber nicht notwendig aus Metall gefertigt, um den hohen Energien und Temperaturen bei der Verwendung von pyrotechnischen Ladungen Rechnung zu tragen.

Bei einem allgemein vorteilhaften Ausführungsbeispiel der Erfindung ist es vorgesehen, dass das Kolbenglied zumindest über einen Abschnitt in axialer Richtung einen inneren Stempel und eine Mehrzahl von axial erstreckten, radial über den Stempel vorragenden Stegen aufweist, wobei der Stempel in den austrittsseitigen Führungskanal eingreifen kann. Besonders bevorzugt ist dabei das Kolbenglied mittels der radial vorragenden Stege an der brennkammerseitigen Führung abgestützt. Dies ermöglicht insgesamt eine effektive Führung des Kolbenglieds bei kurzer und kompakter Bauweise.

Bei einer möglichen Variante der Erfindung mündet dabei der Abschnitt mit den radial vorragenden Stegen in der Brennkammer. Dies bedingt einen entsprechend nichtkreisförmigen Querschnitt der druckbeaufschlagten Fläche des Kolbenglieds, wodurch eine besonders kurze Bauweise des Kolbenglieds ermöglicht ist.

Bei einer besonders bevorzugten Ausführungsform hat das Kolbenglied einen brennkammerseitigen Abschnitt mit einem kreisförmigen Querschnitt. Dies erlaubt eine einfache und effektive Abdichtung des Kolbenglieds gegenüber der Brennkammer, zum Beispiel mittels ringförmiger Vorsprünge. Zugleich kann der Abschnitt mit kreisförmigem Querschnitt besonders kurz gehalten werden, da durch die radial vorragenden Stege eine gute brennkammerseitige Führung erzielt wird. Insgesamt kann hierdurch ein leichtes und kurzes Kolbenglied verwendet werden.

Bei einer vorteilhaften Weiterbildung ist dabei zwischen dem Abschnitt mit kreisförmigem Querschnitt und dem Abschnitt mit den radial vorragenden Stegen ein Übergangsbereich mit ansteigendem Durchmesser des Stempels vorgesehen. Ein solcher Abschnitt kann zweckmäßig als Anschlag oder Kolbenbremse wirken, um zum Beispiel im Fall eines Leerschusses ein zerstörendes Anschlagen des Kolbens zu vermeiden. Hierzu kann ein elastisches Anschlagglied, das entsprechend dem Übergangsbereich ausgeformt ist, an einem vorderen Ende des Kolbenwegs angeordnet sein.

Allgemein vorteilhaft hat das Kolbenglied einen radial über die Stege vorragenden Zapfen zur Rückbewegung des Kolbenglieds. Ein solcher Zapfen kann in einer Schlitzung einer Seitenwand der Kolbenführung laufen und gegen eine Feder abgestützt oder mit einer sonstigen Rückholmechanik verbunden sein.

Bei einer weiteren Ausführungsform der Erfindung ist es vorgesehen, dass eine zentrale Achse des austrittsseitigen Führungskanals und eine zentrale Achse der brennkammerseitigen Führung parallel zueinander versetzt sind. Allgemein kann durch eine solche Bauweise ein kompaktes und kurzes Eintreibgerät realisiert werden.

In bevorzugter Detailgestaltung hat dabei das Kolbenglied einen brennkammerseitige Kolbenteil und einen parallel dazu versetzten Stempel, wobei der Stempel über einen Verbindungssteg mit dem brennkammerseitigen Kolbenteil starr verbunden ist. Vorteilhaft kann der Verbindungssteg dabei zumindest teilweise in die Ausnehmung des austrittsseitigen Führungsglieds eingreifen, wodurch eine kurze Baulänge des Kolbenglieds erzielbar ist.

Der Stempel kann dabei je nach baulichen Anforderungen oberhalb, unterhalb oder auch seitlich des brennkammerseitigen Kolbenteils angeordnet sein. Zur Optimierung der Bauform ist der parallele Versatz der Achsen dabei regelmäßig größer als die Summe der Radien des brennkammerseitigen Kolbenteils und des Stempels.

Weitere Merkmale und Vorteile der Erfindung ergeben sich aus den Ausführungsbeispielen sowie aus den abhängigen Ansprüchen. Nachfolgend werden mehrere Ausführungsbeispiele der Erfindung beschrieben und anhand der anliegenden Zeichnungen näher erläutert.
- Fig. 1: zeigt eine schematische Schnittansicht eines erfindungsgemäßen Eintreibgerätes gemäß einem ersten Ausführungsbeispiel.
- Fig. 2: zeigt eine räumliche Ansicht eines Kolbenglieds des Eintreibgerätes aus Fig. 1.
- Fig. 3: zeigt eine Draufsicht von vorne auf das Kolbenglied aus Fig. 2.
- Fig. 4: zeigt eine Draufsicht von der Seite auf das Kolbenglied aus Fig. 2.
- Fig. 5: zeigt eine räumliche Ansicht eines Kolbenglieds gemäß einem zweiten Ausführungsbeispiel der Erfindung.
- Fig. 6: zeigt das Kolbenglied aus Fig. 5 in einer aufgeschnitten dargestellten Führung mit einem Befestigungselement.
- Fig. 7: zeigt eine räumliche Ansicht eines Kolbenglieds gemäß einem dritten Ausführungsbeispiel der Erfindung.
- Fig. 8: zeigt das Kolbenglied aus Fig. 7 in einer aufgeschnitten dargestellten Führung in einer Ausgangsposition vor einem Eintreibvorgang.
- Fig. 9: zeigt die Anordnung aus Fig. 8 im Zuge eines Eintreibvorgangs.

Eine erfindungsgemäße Eintreibvorrichtung umfasst ein handgeführtes Gehäuse 1, in dem ein Energieübertragungselement in Form eines Kolbenglieds 2 aufgenommen ist. Eine Oberfläche 2a des Kolbenglieds 2 begrenzt eine Brennkammer 3, in der sich die Verbrennungsgase einer pyrotechnischen Ladung ausdehnen, um das Kolbenglied 2 zu beschleunigen.

Die Ladung ist vorliegend in einer Kartusche 1a aus Metallblech aufgenommen. Die Kartusche hat einen Aufschlagzünder und wird vor der Zündung über eine entsprechende Lademechanik in ein Kartuschenlager 1b eingesetzt.

Das durch Zündung der Ladung mit Bewegungsenergie beaufschlagte Kolbenglied 2 trifft mit einem Stempel 5 auf ein Befestigungselement 4, das hierdurch in ein Werkstück (nicht dargestellt) eingetrieben wird.

Der Stempel 5 ist vorliegend als ein radial innerer Zentralbereich des Kolbenglieds 2 ausgebildet, wobei von dem Stempel 5 mehrere radial vorragende und axial erstreckte Stege 6 ausgehen. Die vorliegend vier Stege 6 liegen mit ihren radialen Außenflächen 6a an der Innenwand einer brennkammerseitigen Führung 3a an. Der Stempel mit den radial vorragenden Stegen hat hier im Wesentlichen die Form einer Keilwelle.

Die brennkammerseitige Führung 3a hat im vorliegenden Beispiel keinen kreisförmigen Querschnitt, sondern entspricht in ihrem Querschnitt dem Umriss des Kolbenglieds 2 gemäß der Draufsicht aus Fig. 3. Hierdurch ist das Kolbenglied 2 des ersten Ausführungsbeispiels gegen den Gasdruck abgedichtet. Zur Verbesserung der Abdichtung haben die Oberflächen 6a der Stege 6 des Kolbenglieds 2 im hinteren Bereich genau gearbeitete Dichtflächen 6b, die um ein geringes Übermaß radial vorragen.

Das Befestigungselement 4 ist in einem austrittsseitigen Führungsglied 7 in einem vorderen Mündungsbereich des Eintreibgerätes aufgenommen. Dabei liegt das Befestigungselement 4 mit einem Umfang des Befestigungselements 4 in einem Führungskanal 7a des Führungsglieds 7 an. In diesem Führungskanal wird das Befestigungselement 4 in Richtung des Werkstücks beschleunigt, wenn der Stempel 5 des Kolbenglieds 2 auf ein hinteres Ende des Befestigungselements 4 trifft. In der Darstellung nach Fig. 1 ist das Befestigungselement in einer Zwischenstellung im Verlauf dieser Beschleunigung gezeigt. Dabei ist ein vorderer Führungskragen 4a des Befestigungselements 4 bereits aus dem Führungskanal 7a ausgetreten, während ein hinterer Führungskragen 4b sich noch innerhalb des Führungskanals 7a befindet.

Das austrittsseitige Führungsglied 7 und die brennkammerseitige Führung 3a sind im vorliegenden Beispiel nach Fig. 1 bis Fig. 4 als durchgehende, einheitliche Führung ausgebildet. Daher entspricht auch der Querschnitt der austrittsseitigen Führung in seinem offenen Querschnitt dem Umriss des Kolbenglieds 2 in der Draufsicht nach Fig. 3.

Der innere, von einem Kreis umschriebene Teil des austrittsseitigen Führungsglieds 7 entspricht dabei dem zylindrischen Führungskanal 7a, der von vier axial erstreckten Ausnehmungen 7b durchbrochen ist. Die Ausnehmungen 7b dienen dabei der Führung der radial vorragenden Stege 6. Die Stege 6 dienen zugleich der austrittseitigen als auch der brennkammerseitigen Führung des Kolbengliedes 2.

Durch diese Ausgestaltung kann das Kolbenglied 2 mit seinem brennkammerseitig geführten Abschnitt in seiner Vorwärtsbewegung beliebig weit mit der ursprünglichen Position des Befestigungselements 4 überlappen. Hierdurch kann das Kolbenglied 2 besonders kurz bauend ausgelegt werden.

Vorliegend ist ein kurzer, vorderer Teil 8 des Stempels 5 freistehend und ohne radial vorragende Stege 6 ausgebildet. Diese Ausformung ist je nach Anforderungen an Länge, Gewicht und Führungseigenschaften des Kolbenglieds 2 ausgebildet.

Bei dem vorstehend beschriebenen Beispiel haben die brennkammerseitige Führung 3, das austrittsseitige Führungsglied 7 und das Kolbenglied 2 eine gemeinsame, zentrale Achse A.

Das zweite Ausführungsbeispiel nach Fig. 5 bis Fig. 6 unterscheidet sich von dem vorstehend beschriebenen Beispiel dadurch, dass die brennkammerseitige Führung 3a auf herkömmliche Weise einen kreisförmigen Querschnitt aufweist. Die Brennkammer 3 ist damit überwiegend als zylindrisch geformter Raum ausgebildet.

Das Kolbenglied 2 hat dabei einen hinteren, brennkammerseitigen Abschnitt 9 mit kreisförmigem Querschnitt. Dieser Abschnitt 9 ist in der brennkammerseitigen Führung 3a geführt und kann auf herkömmliche Weise gegen die Wand der Brennkammer 3 abgedichtet werden. Dies kann etwa durch eine Anzahl von einstückig ausgeformten Dichtungswülsten (nicht dargestellt) erfolgen, um zugleich die Reibung des zylindrischen Abschnitts zu minimieren.

An seinem hinteren Ende hat der Abschnitt 9 eine Abstufung 9a, die maßgenau in eine korrespondierende Abstufung 10 in der Brennkammer 3 eingepasst ist. Hierdurch wird der erste Teil des Beschleunigungsvorgangs optimiert.

Ein vorderer Abschnitt 11 des Kolbenglieds 2 ist wie das Kolbenglied des ersten Ausführungsbeispiels mit mehreren (vorliegend vier) radial vorragenden Stegen 6 versehen. Dieser Abschnitt 11 kann in den austrittseitigen Führungskanal 7a und dessen Ausnehmungen 7b wie im vorstehend erläuterten Beispiel einfahren.

Zugleich ist dieser Abschnitt 11 auch in der hinteren, brennkammerseitigen Führung 3a geführt, da die Stege 6 einen zu dem zylindrischen Abschnitt 9 bzw. der Brennkammer gleichen Durchmesser aufweisen. Hierdurch kann auf einfache Weise eine sehr effektive Führung des Kolbenglieds gewährleistet werden. Dabei kann insbesondere der hintere, zylindrische Abschnitt 9 baulich gerade so kurz gehalten werden, dass eine ausreichende Abdichtung der Brennkammer gegeben ist. Dies kann insgesamt Baulänge und Gewicht bei der Auslegung des Kolbenglieds 2 einsparen.

Zwischen dem hinteren Abschnitt 9 mit kreisförmigem Querschnitt und dem vorderen Abschnitt 11 mit radial vorragenden Stegen ist ein Übergangsbereich 12 angeordnet. In diesem Bereich 12 steigt der Durchmesser des Stempels 5 im Bereich zwischen den Stegen 6 nach Art einer Rampe an. Vorliegend erfolgt der Anstieg über einen konkav gebogenen Verlauf kontinuierlich bis zum Außendurchmesser des hinteren Abschnitts 9. Dieser Übergangsbereich 12 kann als Teil einer Kolbenbremse dienen. Dabei sind im vorderen Bereich der Führung verformbare bzw. Energie aufnehmende Elemente vorgesehen (nicht dargestellt). Im Fall von Leerschüssen, zu starker Ladung oder Ähnlichem prallt das Kolbenglied 2 mit den Rampen des Übergansbereichs 12 gegen diese Elemente, so dass die erhebliche Bewegungsenergie möglichst zerstörungsfrei abgeleitet wird. Solche Elemente können so ausgelegt sein, dass sie nach einem oder mehreren Leerschüssen verbraucht sind.

An einem der Stege 6 ragt ein Zapfen 6c radial über den Außenumfang der Stege 6 vor. Mittels dieses Zapfens 6c, der in einer nicht dargestellten, schlitzförmigen Durchbrechung in der Wand der Kolbenführung läuft, kann das Kolbenglied 2 mittels einer Rückholmechanik zurückgestellt werden. Ein solcher Zapfen 6c kann bei Bedarf auch an dem Kolbenglied des ersten Ausführungsbeispiels vorgesehen sein.

Die Anordnung des Kolbenglieds 2 in den Führungen 3a, 7 ist in Fig. 6 gezeigt. Die hintere, brennkammerseitige Führung 3a hat einen kreisförmigen Querschnitt. Das vordere, austrittsseitige Führungsglied 7 ist vorliegend in einem vorderen Segment 15 von drei Bauteilsegmenten 13, 14, 15 angeordnet und entspricht in seinem Querschnitt dem austrittseitigen Führungsglied 7 des ersten Ausführungsbeispiels.

Bei einem dritten Ausführungsbeispiel der Erfindung nach Fig. 7 bis Fig. 9 sind, anders als in den vorhergehenden Beispielen, eine zentrale Achse B des Führungskanals 7a und eine zentrale Achse A der Brennkammer 3 parallel zueinander versetzt. Dabei ist ein Kolbenteil 16 des Kolbenglieds 2 in der brennkammerseitigen Führung 3a geführt und der Stempel 5 ist in einem austrittseitigen Führungsglied 7 geführt, das parallel zu der brennkammerseitigen Führung 3a versetzt ist.

Der Stempel 5 ist mit dem Kolbenteil 16 über einen Verbindungssteg 17 starr verbunden. Der Verbindungssteg 17 ist als flacher, formsteifer Abschnitt ausgebildet, der in einer Ebene mit den Achsen der Führungen 3a, 7 verläuft.

Der seitliche Versatz der Achsen A, B der Führungen 3a, 7 ist dabei größer als die Summe der Radien der beiden Führungen 3a, 7. Beide Führungen 3a, 7 weisen einen kreisförmigen Querschnitt auf. Das austrittsseitige Führungsglied 7 hat eine Ausnehmung 7b, die vorliegend als ein Schlitz ausgebildet ist. Der Schlitz beginnt an einem hinteren Ende des Führungskanals 7 und endet kurz vor einem vorderen Ende des Führungskanals 7a.

Der flache Verbindungssteg 17 kann im Zuge der Kolbenbewegung in die Ausnehmung 7b eintreten (siehe Fig. 9), wodurch eine kurze und kompakte Bauweise des Kolbenglieds 2 ermöglicht ist.

Der brennkammerseitige Kolbengliedteil 16 hat einen hinteren Endabschnitt 16a und einen vorderen Endabschnitt 16b, die jeweils den Durchmesser der brennkammerseitigen Führung 3a aufweisen. Der hintere Endabschnitt 16a umfasst ringartige Dichtungswülste, um eine gute Abdichtung des Gasdrucks in der Brennkammer zu erzielen. Der Bereich zwischen den Endabschnitten 16a, 16b hat einen geringeren Durchmesser als die Endabschnitte zur Ersparnis von Gewicht und Reibung.

Eine Anordnung zur Rückholung des Kolbenglieds 2 kann bei diesem Ausführungsbeispiel in der brennkammerseitigen Führung angeordnet sein, zum Beispiel vor dem Kolbenteil 16. Ebenso kann hier auf einfache Weise eine Kolbenbremse vorgesehen sein.

Bei jedem der vorstehend beschriebenen Ausführungsbeispiele sind auf bekannte Weise Öffnungen oder Ventile vorgesehen, um die Verbrennungsgase nach erfolgter Beschleunigung des Kolbenglieds 2 abzulassen.

## Patentansprüche

1. Eintreibgerät, umfassend
ein handgeführtes Gehäuse (1) mit einem darin aufgenommenen Kolbenglied (2) zur Übertragung von Energie auf ein in einer axialen Richtung einzutreibendes Befestigungselement (4),
eine wechselbare Treibladung (1a) und
eine zwischen der Treibladung (1a) und dem Kolbenglied (2) angeordnete Brennkammer (3),
wobei das Kolbenglied zumindest in einer brennkammerseitigen Führung (3a) geführt ist, und
wobei das Befestigungselement (4) in einem Führungskanal (7a) eines austrittsseitigen Führungsglieds (7) aufgenommen und geführt ist,
**dadurch gekennzeichnet,**
**dass** das austrittsseitige Führungsglied (7) zumindest eine radial über einen Umfang des Befestigungsgliedes (4) hinaus erstreckte Ausnehmung (7b) aufweist, wobei ein Teil des Kolbengliedes (2) in die Ausnehmung (7b) eingreifen kann.

2. Eintreibgerät nach Anspruch 1, **dadurch gekennzeichnet, dass** das Kolbenglied (2) zumindest über einen Abschnitt in axialer Richtung einen inneren Stempel (5) und eine Mehrzahl von axial erstreckten, radial über den Stempel vorragenden Stegen (6) aufweist, wobei der Stempel (5) in den austrittsseitigen Führungskanal (7a) eingreifen kann.

3. Eintreibgerät nach Anspruch 2, **dadurch gekennzeichnet, dass** das Kolbenglied (2) mittels der radial vorragenden Stege (6) an der brennkammerseitigen Führung (3a) abgestützt ist.

4. Eintreibgerät nach Anspruch 2 oder 3, **dadurch gekennzeichnet, dass** der Abschnitt mit den radial vorragenden Stegen (6) in der Brennkammer (3) mündet.

5. Eintreibgerät nach einem der Ansprüche 2 bis 4, **dadurch gekennzeichnet, dass** das Kolbenglied (2) einen brennkammerseitigen Abschnitt (9) mit einem kreisförmigen Querschnitt aufweist.

6. Eintreibgerät nach Anspruch 5, **dadurch gekennzeichnet, dass** zwischen dem Abschnitt mit kreisförmigem Querschnitt (9) und dem Abschnitt mit den radial vorragenden Stegen (11) ein Übergangsbereich (12) mit ansteigendem Durchmesser des Stempels (5) vorgesehen ist.

7. Eintreibgerät nach einem der Ansprüche 2 bis 6, **dadurch gekennzeichnet, dass** das Kolbenglied (2) einen radial über einen der Stege (6) vorragenden Zapfen (6c) zur Rückbewegung des Kolbenglieds (2) aufweist.

8. Eintreibgerät nach einem der vorhergehenden Ansprüche, **dadurch gekennzeichnet, dass** eine zentrale Achse (B) des austrittsseitigen Führungskanals (7a) und eine zentrale Achse (A) der brennkammerseitigen Führung (3a) parallel zueinander versetzt sind.

9. Eintreibgerät nach Anspruch 8, **dadurch gekennzeichnet, dass** das Kolbenglied (2) einen brennkammerseitigen Kolbenteil (16) und einen parallel dazu versetzten Stempel (5) aufweist, wobei der Stempel (5) über einen Verbindungssteg (17) mit dem brennkammerseitigen Kolbenteil (16) starr verbunden ist.

10. Eintreibgerät nach Anspruch 9, **dadurch gekennzeichnet, dass** der Verbindungssteg (17) zumindest teilweise in die Ausnehmung (7b) des austrittsseitigen Führungsglieds (7) eingreifen kann.
